# FASCICULE DE BREVET EUROPEEN

(11) **EP 1 090 205 B1**
(45) Date de publication et mention de la délivrance du brevet: **27.07.2005**
(21) Numéro de dépôt: 99925116.8
(22) Date de dépôt: 17.06.1999
(51) Int. Cl.: E06B 9/58

(54) **PORTE DE MANUTENTION**
HUBTOR
LIFTING GATE

(30) Priorité: 24.06.1998 FR 9808018
(43) Date de publication de la demande: 11.04.2001
(73) Titulaire: NERGECO, 43220 Dunières (FR)
(72) Inventeur: KRAEUTLER, Bernard, F-43220 Dunières (FR)
(74) Mandataire: Maureau, Philippe
(86) Numéro de dépôt international: PCT/FR1999/001451
(87) Numéro de publication internationale: WO 1999/067498

(56) Documents cités:
- EP-A- 0 480 540
- EP-B- 0 717 807
- DE-A- 4 104 213
- DE-U- 7 411 596
- DE-U- 7 412 450
- DE-U- 29 513 279

## Description

La présente invention concerne les portes de manutention.

On désigne par portes de manutention les portes installées dans les usines, entrepôts, hangars, magasins, etc. pour permettre la communication et assurer l'isolement pour la température et le bruit, entre des volumes différents ou vis-à-vis de l'extérieur.

En général, elles doivent pouvoir être ouvertes et fermées rapidement, en dégageant ou obturant une baie formée dans un mur, pour permettre le passage des personnes et des véhicules, et limiter la durée d'ouverture pendant laquelle l'isolement n'est plus assuré.

Un type de ces portes comporte un panneau pouvant monter et descendre entre deux montants. Dans une réalisation usuelle, une porte comporte un rideau qui peut s'enrouler ou se replier à la partie supérieure (ou sur l'un ou l'autre côté de la baie), le rideau pouvant généralement être une feuille souple, ou être formé de panneaux articulés. Un arbre rotatif est disposé par exemple au-dessus de la baie, pour enrouler le rideau, ou des sangles de relevage du rideau. Le rideau est généralement renforcé par au moins une barre rigide, dont les bouts coulissent avec les bords du rideau dans des glissières verticales (éventuellement horizontales) disposées dans les montants, ou formées par ceux-ci.

Les glissières servent à guider les bords du rideau et à assurer la meilleure étanchéité possible.

La présente invention a pour objet un montant ou une glissière pour ce genre de porte. Les glissières connues sont fabriquées en tôle pliée et mécanosoudure ou peuvent être réalisées par extrusion (voir par exemple les demandes de brevet allemandes n^{os}. 74 11596, 74 12450 et 295 13 279). Il faut le plus souvent rapporter la glissière sur des montants porteurs, fixer les montants ou les glissières à une console ou à une traverse à la partie supérieure, souder une platine pour recevoir les organes moteurs et fixer le bas à un piétement. La pièce brute doit être décapée et peinte.

L'invention a pour objet un montant portant une glissière, ou une glissière multifonctionnelle, de réalisation plus simple, plus précise, plus rapide et plus économique tout en présentant une rigidité et une solidité supérieures. L'invention a aussi pour objet une porte constituée avec de tels montants.

La figure 13 représente en perspective une porte de manutention du type à rideau repliable d'un genre classique assez général, placée contre un mur 10, pour obturer ou dégager une baie formée dans ce mur entre deux volumes intérieurs ou entre un volume intérieur et l'extérieur. Elle comporte un rideau 61 se déplaçant entre des montants 62, 63, contenant des glissières dans lesquelles se déplacent les bords du rideau, ainsi que les extrémités de barres de raidissement 64. Les barres 64 sont logées dans des fourreaux horizontaux formés dans le rideau. Les montants 62, 63 sont réunis à leurs parties supérieures par une traverse horizontale 65. Les montants et/ou la traverse sont fixés au mur par tout moyen approprié. Le bord supérieur horizontal du rideau est fixé de façon appropriée à l'intérieur de la traverse. Le mouvement du rideau est assuré par des sangles verticales 66 dont les extrémités inférieures sont fixées à une barre de raidissement inférieure 67 elle-même fixée le long du bord horizontal inférieur du rideau, qui, en position de fermeture, repose contre le sol, ou en est voisin.

Pour pouvoir relever le rideau, les sangles peuvent s'enrouler sur un arbre disposé dans la traverse supérieure 65. L'arbre est commandé par un moteur électrique, et une installation électrique permet de réaliser les divers mouvements et automatismes du rideau. Pour entraîner les différentes barres, les sangles passent dans des étriers 68 fixés aux barres 64, des fenêtres étant prévues dans les fourreaux des barres 64 pour laisser sortir les étriers. Des dispositifs bien connus peuvent être prévus pour commander automatiquement l'ouverture de la porte lors de l'approche d'un véhicule.

Il est connu notamment par le Modèle d'Utilité allemand 7 411 596 un montant comportant une glissière, le montant étant constitué par deux éléments pouvant être réalisés par extrusion. Ce montant étant formé avec des rainures et des nervures pour fixations diverses : fixation ensemble des deux éléments du montant, fixation de bandes de glissement pour protéger la glissière de l'usure et favoriser le glissement.

La présente invention a pour objet un montant de porte de manutention selon la revendication 1.

Dans une forme de réalisation avantageuse de l'invention, le montant a une section fermée, définissant un volume intérieur pouvant recevoir des accessoires, divers organes, tels que par exemple des fils électriques, des commandes, des canalisations, des câbles, un contrepoids.

Selon une caractéristique de l'invention, le montant est réalisé en une seule opération. On préfère une opération qui réalise le montant complètement et définitivement aux cotes d'utilisation et de montage : extrusion, pultrusion, filage, roulage, thermoformage, formage continu, emboutissage.

Dans une mode de réalisation de l'invention, le montant est obtenu par assemblage ou encliquetage de au moins deux parties dont au moins une est obtenue en une seule opération.

Selon une caractéristiques de l'invention, au moins une des parties est obtenue par extrusion, pultrusion, filage, roulage, thermoformage, formage continu, emboutissage.

L'invention a aussi pour objet une porte comportant au moins un tel montant, de préférence deux montants symétriques. Avantageusement, une telle porte comporte pour chaque montant un piétement pour recevoir directement le montant en appui contre le sol.

Dans une application intéressante, le panneau de la porte comporte au moins un rideau comportant au moins deux feuilles souples juxtaposées verticalement réunies entre elles par une barre de raidissement, au moins un bord de chaque feuille formant une surépaisseur horizontale et la barre comportant deux rigoles qui s'ouvrent sur l'extérieur par une fente à bords rapprochés pour retenir les bords épaissis des bords de chaque feuille.

Quand le panneau comporte un ou deux rideaux souples, la paroi de la glissière peut avoir une épaisseur telle que la face extérieure de cette paroi est sensiblement dans le plan du rideau.

Dans une mode de réalisation, le panneau comporte au moins un rideau souple, renforcé par au moins une barre horizontale dont l'extrémité est munie à son extrémité d'un patin de guidage comportant une cheville de guidage prévue pour pénétrer et glisser dans la glissière, et au moins un taquet de glissement disposé pour coulisser contre la surface extérieure d'une paroi de la glissière. La cheville de guidage peut être munie d'un galet de roulement.

D'autres caractéristiques et avantages de l'invention apparaîtront au cours de la description qui va suivre, donnée à titre d'exemple non limitatif en regard des dessins ci-joints, et qui fera bien comprendre comment l'invention peut être réalisée.

Sur les dessins :
- la figure 1 est une vue en coupe d'un exemple de montant multifonctionnel conforme à la présente invention,
- la figure 2 est une vue en perspective d'un élément conforme à la figure 1,
- la figure 3 est une vue en coupe partielle d'une variante,
- la figure 4 est en vue en coupe partielle d'une autre variante,
- la figure 5 est une vue en perspective d'un piétement pour un montant selon la présente invention,
- la figure 6 représente en coupe par un plan horizontal une autre forme de montant selon l'invention,
- la figure 7 est une coupe par un plan horizontal représentant en section deux montants appliqués contre un mur sur chacun des deux bords d'une baie,
- la figure 8 représente en coupe par un plan horizontal encore une autre forme de montant selon l'invention,
- la figure 9 est une vue en perspective de l'extrémité d'une barre de raidissement d'un rideau, avec des morceaux de rideau de part et d'autre,
- la figure 10 est une vue de dessus de l'extrémité d'une barre de raidissement de rideau, munie d'un patin de guidage, adapté à la glissière de l'invention,
- la figure 11 est une vue en plan d'une variante de patin de guidage,
- la figure 12 est une vue en coupe par un plan horizontal d'un bord d'une porte, au-dessus d'une barre de raidissement, avec une partie arrachée, et
- la figure 13 est une vue en perspective d'une porte de manutention classique.

La glissière 20 représentée sur les figures 1 et 2 est constituée dans cet exemple de deux pièces 1 et 2 extrudées, munies de nervures permettant l'assemblage par encliquetage. La pièce 1 forme un montant rigide grâce à sa forme comportant courbes et pliages. Une partie du montant, entre les zones marquées A et B, a en section horizontale une forme de W dont les angles sont arrondis ou encore la forme de deux U juxtaposés dont les jambages adjacents sont réunis à leurs parties supérieures par une barrette 4C, formant le fond de la glissière, les deux U laissant entre eux la largeur requise pour le guidage du bord du rideau. Les deux V constituant le W constituent chacun une paroi 4A, 4B de la glissière 4. Ces parois possèdent des faces intérieures 14A et 14B et des faces extérieures 14D et 14E. La glissière peut avoir le fond ouvert ou fermé. Dans cet exemple, le fond 4C de la glissière est fermé. Les faces intérieures 14A et 14B ont entre elles un écart sensiblement uniforme et délimitent un volume de glissement pour le bord du panneau mobile de la porte. Ce volume de glissement définit un plan de glissement, qui est sensiblement le plan 16 du panneau de la porte (fig. 7), quand ce panneau est descendu. Dans le présent exemple, les parois de la glissière ont une épaisseur non négligeable et sont creuses. Les faces extérieures 14D et 14E de la glissière définissent des plans de glissement utiles à certains éléments du panneau, par exemple des extrémités de barres de renforcement du panneau ou des éléments de guidage. On verra plus loin l'importance de cette disposition. La pièce 2 forme un capot. Avantageusement, selon la présente invention, on ménage entre le montant et le capot un volume libre suffisant pour permettre le déplacement d'un contrepoids 3. Lorsqu'ils sont fabriqués par extrusion, les profilés peuvent être produits en grandes longueurs, et découpés à la demande. Ils peuvent être en alliage léger, aluminium, matière plastique. On a ainsi des pièces légères, de bonne résistance, non sensible à la corrosion, ne nécessitant pas de traitement ni de peinture, ce qui est économique à la fabrication et à l'entretien. Mais, sans sortir de l'invention, les montants peuvent aussi être réalisés par d'autres procédés tels que pultrusion, filage, roulage, thermoformage, formage continu ou emboutissage. Il est avantageux d'appliquer un procédé qui permette de fabriquer en une seule opération le montant ou si celui-ci est formé de deux pièces, au moins une de ces pièces.

Dans l'exemple représenté sur les figures 1 et 2, le montant est formé avec une surface plane 14F, parallèle au plan du panneau mobile de la porte. Cette surface plane 14F est destinée à être placée contre le mur, sur le bord de l'ouverture de la baie, que la porte sert à obturer ou à dégager. Cette surface est placée à une distance d de la surface extérieure 14E de la paroi de glissière adjacente et le bord central 14G de cette surface est situé à un éloignement e suffisant de l'ouverture de la glissière pour dégager entre les plans de ces deux surfaces 14E et 14F un volume 15 permettant de recevoir le bord du panneau quand celui-ci est sorti de la glissière (voir fig. 7).

La glissière est coupée à la longueur désirée et mise debout sur un piétement, avantageusement moulé qui peut être du type représenté en 11 sur la figure 5. Celui-ci présente un socle 12 et un profil vertical 13 adapté à recevoir extérieurement la glissière 1, 2. Il n'y a aucun trou ni aucune soudure à faire : on gagne en rapidité tout en évitant les erreurs. Il n'y a pas à se préoccuper de peinture, pas plus à la fabrication qu'à l'entretien. On évite les approximations de la technique de mécanosoudure, qui entraînent fréquemment des reprises, des perçages, etc.

Dans une variante de réalisation de l'invention, on peut prévoir dans l'une et/ou l'autre partie de la glissière une rainure permettant d'y fixer un accessoire, lui-même profilé ou non. Sur la vue partielle de la figure 3, deux rainures 5, 6 sont prévues. Dans l'application où le panneau est formé d'un rideau qui se replie en accordéon à la partie supérieure, il est avantageux de prévoir, sur un côté de la glissière, une paroi qui repousse les plis du rideau de l'autre côté. On a représenté une pièce extrudée 7 encliquetée dans la rainure 5 formée sur un bord extérieur de la glissière, une barre 8 du rideau et les plis 9 qui s'accumulent du côté opposé à la pièce extrudée. La glissière selon l'invention peut donc être utilisée pour une porte à enroulement dans laquelle le rideau s'enroule sur l'arbre d'enroulement, ou pour une porte à repliage, ou à accordéon.

On peut prévoir des rainures à différents emplacements, pour fixer sur la glissière tout accessoire tel qu'une armoire de commande, une tirette de libération du contrepoids, etc. A titre d'exemple, une bande d'étanchéité peut être logée dans une telle rainure, disposée pour que la bande vienne en appui sur le rideau en position baissée pour faire étanchéité.

Sur la figure 4, on a représenté, sur une coupe partielle, une application de la glissière selon l'invention à un système de sécurité. La cavité de glissement 4 constituée par ses côtés 14A, 14B et le fond 4C, est découpée verticalement, et après taillage, est remise à sa place au moyen d'attaches souples 17, 18. La cavité acquiert ainsi une certaine mobilité élastique autour d'une position centrale. Avec des contacts électriques appropriés, on peut déceler un effort exercé sur la glissière par le rideau et déceler ainsi un effort exercé sur le rideau. Il est alors possible de transmettre un signal d'alarme et de déclencher une commande, par exemple relevage du rideau, arrêt de la descente et remontée, sirène d'alarme, etc.

La forme des parois de la glissière, avec un certain écart entre les deux faces 14A et 14D, ou 14B et 14E d'une même paroi a pour un premier objet de conférer de la rigidité, tant aux parois de la glissière qu'à l'ensemble du montant. La paroi d'une glissière peut aussi être pleine et présenter une épaisseur réduite comme représenté sur la figure 8, si les dimensions d'ensemble de la porte permettant de l'accepter. Les montants représentés sur les figures 6 et 8 peuvent aussi recevoir un contrepoids dans le volume 15, en arrière de la glissière et ce volume peut éventuellement être fermé par un capot. Les montants des figures 1 et 6 présentent chacun une surface plane 14F, prévue pour être appliquée contre le mur, sur le bord de l'ouverture, afin de positionner la glissière 4 de façon à laisser dégagé un volume 15 pour recevoir le rideau, quand celui-ci est sorti de la glissière, du côté du mur. Le montant représenté en coupe sur la figure 8 ne comporte pas une telle surface plane. Pour ce montant, le positionnement est déterminé par les bords 21, 22 des deux arêtes longitudinales 23 et 24, qui sont appliquées contre le mur 10.

Comme on peut le voir, aussi bien sur la figure 1 que sur les figures 6 et 8, les parois de la glissière font saillie à partir du corps du montant. Ceci laisse dégagées les faces extérieures 14D et 14E des parois de la glissière. La face extérieure 14E de la glissière, sur toutes les formes de réalisation, doit rester dégagée, sur une distance correspondant au moins à la profondeur de la glissière, pour définir le volume 15 de réception du rideau, quand il est sorti de la glissière, du côté du mur. De même, la face extérieure 14D, du côté opposé au mur doit aussi rester dégagée, pour permettre de recevoir le bord du rideau, quand il est sorti du côté opposé au mur.

Quand au moins une paroi de la glissière a une certaine épaisseur, cette disposition peut être mise à profit pour utiliser des rideaux dont les bords peuvent s'appliquer contre ces faces, ou dont les extrémités des barres de renforcement peuvent comporter des organes de glissement ou de guidage contre ces faces.

Un exemple de réalisation d'une porte est représenté partiellement en regard des figures 9, 10 et 12. La figure 9 représente en perspective le bord d'un rideau au voisinage de l'extrémité d'une barre de renforcement.

La barre 30 est un profilé en matière plastique, remarquable notamment par deux rigoles 35, 36 qui s'ouvrent sur l'extérieur par une fente rétrécie, à bords rapprochés, prévues pour recevoir et retenir des bords épaissis 37, 38 de bandes 31A, 31B du rideau. Dans cet exemple, le rideau peut être constitué de plusieurs bandes de feuilles souples 31A, 31B disposées horizontalement et réunis les unes aux autres par l'intermédiaire des barres de raidissement. Sur les bords horizontaux, les bandes présentent une surépaisseur 37, 38. Celle-ci peut être obtenue au moyen d'un jonc, entouré par le bord replié de la bande. On peut ainsi engager un bord d'une bande dans une rigole 35 ou 36 d'une barre de raidissement. Le bord ne peut pas se dégager si on exerce sur la bande une force de traction de direction perpendiculaire à la barre.

Pour assurer le guidage du rideau, des patins de glissement 40 adaptés à la glissière selon l'invention sont fixés aux extrémités des barres. Ce patin comprend quatre parties fonctionnelles : une base 43 (fig. 10 et 12) qui porte les trois autres parties : une cheville de guidage 44, 58 prévue pour pénétrer et coulisser dans la glissière 4 ; un embout 45 de support de barre représenté en traits interrompus, pour recevoir une barre, munie à chacune de ses faces d'extrémité d'une cavité 39 (fig. 9) pour recevoir ledit embout, et un taquet de glissement 46, qui en coopération avec la cheville 44 et en coulissant contre la face extérieure 14D de la paroi 4A de la glissière, assure un guidage précis de la barre 30 et du bord du rideau 1 (voir fig. 12). Accessoirement, la base 13 du patin de guidage peut être renforcée par exemple par une ou deux équerres.

Avantageusement, la paroi 4A de la glissière a une épaisseur telle que la face extérieure 14D de cette paroi est à peu près dans le plan 16 du rideau. Ceci est obtenu en décalant horizontalement le plan du rideau, par rapport à l'axe de la glissière. Ainsi, on voit sur les figures 10 et 12 que la rigole 35 de logement du rideau est sensiblement alignée avec la face extérieure 14D de la glissière. Quand on utilise cette disposition, le bord du rideau 31A (fig. 12) peut alors s'étendre au-delà de l'extrémité de la barre et venir se placer, quand le rideau est tendu, c'est-à-dire en position basse, contre ladite surface 14D ce qui procure une bonne étanchéité de la porte. La base 43 du patin de glissement peut être placée en hauteur entre les fonds des rigoles 35, 36 ou être formée avec une ou deux échancrures pour recevoir les bords épaissis des pans de rideau, qui font saillie, au-delà des extrémités des barres. Le bord inférieur du pan 31A peut aussi être engagé dans une rigole formé sur le taquet de glissement 46.

Sur la figure 10, le rideau est placé du côté de la face extérieure 14D de la glissière, écartée du mur. Cependant, avec la disposition selon la présente invention, le rideau pourrait être placé de l'autre côté de la glissière, contre la face extérieure 14E de la glissière adjacente à la face plane 14F du montant, placée contre le mur, puisqu'un espace 15 suffisant pour loger le rideau est réservé entre la face extérieure 14E et le mur 10. La figure 11 représente en plan un patin de guidage 150 qui offre la possibilité de placer deux rideaux dans les mêmes montants avec les mêmes glissières. Ce patin comporte une base 51, une cheville de guidage 52, deux embouts de support de barre 53 et 54 et deux taquets de glissement 55 et 56. Il peut avantageusement être réalisé avec un plan de symétrie horizontal, ce qui simplifie le montage de la porte.

On peut ainsi utiliser un patin adapté à recevoir deux barres, avec un rideau en deux épaisseurs, dit à double peau. De façon en soi connue, les sangles de relevage peuvent être disposées entre les deux pans.

La figure 12 représente une variante du patin de glissement dans lequel la cheville de guidage est constituée par un galet 58, monté rotatif sur un axe 59 fixé sur la base du patin. Le galet peut ainsi rouler contre l'une ou l'autre des faces intérieures 14, 14B de la glissière 4. Ceci réduit l'usure et le bruit. Le galet peut être remplacé facilement.

## Revendications

1. Montant (1) pour une porte de manutention comportant un panneau souple pouvant monter et descendre entre deux montants, ledit montant comportant
- une glissière (4) pour guider un bord du panneau, la glissière (4) étant délimitée par deux parois (4a, 4b), chaque paroi ayant une face extérieure et une face intérieure, les deux faces intérieures définissant entre elles un volume de glissement, centré sur un plan de glissement et
- une surface d'appui (14f) susceptible d'être appuyée contre un mur de façon que le plan de glissement soit parallèle à ce mur, **caractérisé en ce que**
- les parois (4a, 4b) présentent la forme de deux U juxtaposés dont les jambages adjacents sont réunis par une barrette (4c) et
- la surface extérieure (14e) d'une des parois (4b) délimite, avec le plan passant par la surface d'appui (14f), un volume (15) permettant de recevoir le bord du panneau lorsque celui-ci est sorti de la glissière (4).

2. Montant selon la revendication 1, **caractérisé en ce que** un capot (2) est fixé sur le montant (1) et ménage avec celui-ci un volume libre susceptible de recevoir des accessoires tels qu'un contrepoids (3), des commandes ou des canalisations.

3. Porte de manutention comportant deux montants (1) selon l'une des revendications 1 à 2 et un rideau souple comportant au moins une barre de raidissement (30), **caractérisée en ce que** un patin de glissement (40) est fixé à chaque extrémité d'au moins une barre de raidissement (30) plaçant le plan du rideau sensiblement dans le plan passant par les faces extérieures (14d) des parois (4a) de chacun des montants (1).

4. Porte de manutention selon la revendication 3, **caractérisée en ce que** le patin de glissement (40) comprend une base (43) portant
- un élément de guidage (44,58) susceptible de pénétrer et coulisser dans la glissière (4)
- un embout (45) susceptible de s'engager dans une cavité (39) ménagée dans l'extrémité d'une barre de raidissement (30)
- un taquet de glissement (46) coulissant contre la face extérieure (14d) de la paroi (4a).

5. Porte de manutention selon la revendication 4, **caractérisé en ce que** l'élément de guidage est une cheville (44)

6. Porte de manutention selon la revendication 4, **caractérisé en ce que** l'élément de guidage est un galet (58) monté rotatif sur un axe (59) fixé sur la base (43) du patin de glissement.

## Patentansprüche

1. Höhenschenkel (1) für ein Hubtor, das eine flexible Tafel aufweist, die zwischen zwei Höhenschenkeln nach oben und nach unten bewegt werden kann, wobei der Höhenschenkel aufweist:
- eine Gleitschiene (4) zum Führen eines Randes der Tafel, wobei die Gleitschiene (4) durch zwei Wände (4a, 4b) begrenzt ist, wobei jede Wand eine Außenfläche und eine Innenfläche hat, und wobei die beiden Innenflächen zwischen ihnen ein Gleitvolumen bestimmen, das auf einer Gleitebene zentriert ist; und
- eine Auflagefläche (14F), die derart gegen eine Wand gedrückt werden kann, dass die Gleitebene parallel zu dieser Wand ist, **dadurch gekennzeichnet, dass**
- die Wände (4a, 4b) die Form zweier aneinandergrenzender U haben, deren benachbarte Schenkel über einen Steg (4c) vereint sind; und
- die Außenfläche (14A) einer der Wände (4b) mit der in der Auflagefläche (14F) liegenden Ebene ein Volumen (15) begrenzt, das die Aufnahme des Randes der Tafel ermöglicht, wenn diese aus der Gleitschiene (4) herausgenommen ist.

2. Höhenschenkel nach Anspruch 1, **dadurch** gekennzeicrinet, dass eine Kappe (2) auf dem Höhenschenkel (1) befestigt ist und mit diesem ein freies Volumen gebildet ist, das Zubehörteile, wie z.B. ein Gegengewicht (3), Steuerungen, oder Leitungskanäle aufnehmen kann.

3. Hubtor mit zwei Höhenschenkeln (1) nach einem der Ansprüche 1 bis 2 und einem flexiblen Vorhang, der mindestens eine Versteifungsstange (30) aufweist, **dadurch gekennzeichnet, dass** ein Gleitschuh (40) an jedem Ende mindestens einer Versteifungsstange (30) befestigt ist, wodurch die Ebene des Vorhangs im wesentlichen in der Ebene platziert wird, die durch die Außenflächen (14D) der Wände (4a) jedes der Höhenschenkel (1) verläuft.

4. Hubtor nach Anspruch 3, **dadurch gekennzeichnet, dass** der Gleitschuh (40) eine Basis (43) aufweist, welche trägt:
- ein Führungselement (44, 58), das in die Gleitschiene (4) eindringen und in ihr gleiten kann;
- einen Stutzen (45), der in einen Hohlraum (39) eindringen kann, der in dem Ende einer Versteifungsstange (30) eingearbeitet ist; und
- eine Gleitnase (46), die an der Außenfläche (14D) der Wand (4a) gleitet.

5. Hubtor nach Anspruch 4, **dadurch gekennzeichnet, dass** das Führungselement ein Zapfen (44) ist.

6. Hubtor nach Anspruch 4, **dadurch gekennzeichnet, dass** das Führungselement eine Rolle (58) ist, die auf einer Achse (59) drehbar gelagert ist, die auf der Basis (43) des Gleitschuhs befestigt ist.

## Claims

1. Upright (1) for a goods-handling door comprising a flexible panel able to move up and down between two uprights, said upright comprising
- a guide rail (4) for guiding one edge of the panel, the guide rail (4) being defined by two walls (4a, 4b), each wall having an external face and an internal face, the two internal faces defining between them a slide volume, centred on a slide plane and
- a bearing surface (14f) capable of being applied against a wall such that the slide plane is parallel to said wall, **characterised in that**
- the walls (4a, 4b) have the shape of two juxtaposed U shapes of which the adjacent branches are joined to one another by a web (4c) and
- the external surface (14e) of one of the walls (4b) defines, with the plane passing through the bearing surface (14f), a volume (15) allowing the edge of the panel to be received when said edge is disengaged from the guide rail (4).

2. Upright according to claim 1, **characterised in that** a cover (2) is fixed on the upright (1) and creates therewith a free volume capable of receiving accessories, such as a counterweight (3), controls or ducts.

3. Goods-handling door comprising two uprights (1) according to one of claims 1 to 2 and a flexible curtain comprising at least one stiffener bar (30), **characterised in that** a guide shoe (40) is fixed to each end of at least one stiffener bar (30) placing the plane of the curtain substantially in the plane passing through the external faces (14d) of the walls (4a) of each of the uprights (1).

4. Goods-handling door according to claim 3, **characterised in that** the guide shoe (40) comprises a base (43) carrying
- a guide element (44, 58) capable of penetrating and sliding in the guide rail (4)
- an end piece (45) capable of engaging in a cavity (39) made in the end of a stiffener bar (30)
- a slide tab (46) sliding against the external face (14d) of the wall (4a).

5. Goods-handling door according to claim 4, **characterised in that** the guide element is a peg (44).

6. Goods-handling door according to claim 4, **characterised in that** the guide element is a roller (58) rotatably mounted on a pin (59) fixed on the base (43) of the guide shoe.
